# EUROPÄISCHE PATENTSCHRIFT

(11) **EP 1 197 825 B1**
(45) Veröffentlichungstag und Bekanntmachung des Hinweises auf die Patenterteilung: **27.05.2009**
(21) Anmeldenummer: 01121398.0
(22) Anmeldetag: 06.09.2001
(51) Int. Cl.: G05F 1/46

(54) **Integrierte Schaltung mit Schaltungsstellen mit unterschiedlicher Versorgungsspannung**
Integrated circuit with parts supplied with a different supply voltage
Circuit intégré avec des parties alimentées avec une tension différente

(30) Priorität: 12.10.2000 DE 10050561
(43) Veröffentlichungstag der Anmeldung: 17.04.2002
(73) Patentinhaber: Dialog Semiconductor GmbH, 69115 Heidelberg (DE)
(72) Erfinder: Zehnich, Paul, 67122 Altrip (DE)
(74) Vertreter: Prietsch, Reiner

(56) Entgegenhaltungen:
- EP-A- 0 718 740
- US-A- 5 818 212
- US-A- 5 990 671

## Beschreibung

Die Erfindung betrifft eine integrierte Schaltung (IC) mit ersten Schaltungsteilen, deren Versorgungsspannung gleich der äußeren Versorgungsspannung des ICs ist und mit zweiten Schaltungsteilen, deren Versorgungsspannung kleiner als die äußere Versorgungsspannung und als interne Versorgungsspannung von ersterer abgeleitet ist.

Derartige integrierte Schaltungen sind bekannt. Diejenigen Schaltungsteile, die vorstehend als erste Schaltungsteile bezeichnet wurden, bestehen aus großen Strukturen, die gewöhnlich in der Peripherie angeordnet sind und mit der äußeren Spannungsversorgung von normalerweise 5V arbeiten. Diejenigen Schaltungsteile, die vorstehend als zweite Schaltungsteile bezeichnet sind, sind in erster Linie Logikschaltungen, die aus Gründen der höheren Signalverarbeitungsgeschwindigkeit und der niedrigeren Verlustleistung mit einer niedrigen internen Versorgungsspannung von z.B. 3 V arbeiten. Diese interne Versorgungsspannung wird von einem nach außen nicht in Erscheinung tretenden Regler erzeugt. Letzterer umfaßt ein Referenzelement, z.B. eine Zenerdiode oder eine Bandgapstruktur, einen gegengekoppelten, kompensierten Regelverstärker und externe Stützkondensatoren, ist also relativ aufwendig und stellt die interne Versorgungsspannung nach dem Einschalten der äußeren Versorgungsspannung mit einer durch die externen Stützkondensatoren bedingten Verzögerung zur Verfügung.

Die US-A-5 818 212 zeigt eine Schaltung, die eine interne Spannung liefert, die weitgehend unabhängig von temperatur-und fertigungsbedingten Schwankungen ist. Die Schaltung umfasst eine Konstantspannungsquelle, die eine Referenzspannung an den ersten Eingang eines Differenzverstärkers liefert. Dessen zweiter Eingang erhält eine der internen Spannung proportionale Spannung. Der Ausgang des Differenzverstärkers steuert einen Impedanzwandler.

Der Erfindung liegt die Aufgabe zugrunde, eine integrierte Schaltung der einleitend angegebenen Gattung zu schaffen, die mit geringerem Aufwand an zu integrierenden Schaltungsstrukturen und ohne externe Komponenten die interne Versorgungsspannung nahezu verzögerungsfrei nach dem Anlegen der äußeren Versorgungsspannung zur Verfügung stellt.

Diese Aufgabe ist bei einer integrierten Schaltung der im Oberbegriff des Anspruches 1 angegebenen Gattung erfindungsgemäß durch einen die interne Versorgungsspannung liefernden, aktiven Spannungsteiler gelöst, der einen ersten Widerstandsspannungsteiler zwischen dem Versorgungsspannungsanschluß und dem Bezugspotential, einen an den Abgriff des ersten Widerstandsspannungsteilers angeschlossener Impedanzwandler und eine Schaltung zur lastabhängigen Steuerung der Teilspannung am Mittelpunkt des ersten Widerstandsspannungsteilers umfaßt.

Diesem Vorschlag liegt die Erkenntnis zugrunde, daß wegen der in der Regel auf etwa ± 10 % oder besser stabilisierten, äußeren Versorgungsspannung ein integrierter Regler zur Gewinnung der internen Versorgungsspannung nicht erforderlich ist sondern es völlig ausreicht, die interne Versorgungsspannung von der äußeren Versorgungsspannung abzuleiten und lastunabhängig in den Grenzen der Stabilisierung der äußeren Versorgungsspannung konstant zu halten.

Der Impedanzwandler kann, wie an sich bekannt, eine zwischen dem Versorgungsspannungsanschluß und einem internen Versorgungsspannungspunkt der zweiten Schaltungsteile liegende Drain-Source-Strecke eines ersten MOSFET sein, dessen Gate mit dem Mittelpunkt des ersten Widerstandsspannungsteilers verbunden ist (Anspruch 2).

Die Schaltung zur lastabhängigen Steuerung der Teilspannung an dem Mittelpunkt des ersten Widerstandsspannungsteilers kann insbesondere eine zwischen dem Versorgungsspannungsanschluß und dem internene Versorgungsspannungspunkt liegende Drain-Source-Strecke eines zweiten MOSFET sein, dessen Gate mit dem Mittelpunkt eines zweiten Widerstandsspannungsteilers zwischen dem Versorgungsspannungsanschluß und dem Bezugspotential verbunden ist, mit einem im Drainzweig des zweiten MOSFET liegenden dritten MOSFET, der mit einem vierten, zwischen dem Versorgungsspannungsanschluß und dem Abgriff des ersten Widerstandsspannungsteilers liegenden MOSFET eine Stromspiegelschaltung bildet (Anspruch 3).

Die Zeichnung zeigt vereinfacht das Schaltbild desjenigen Teils einer integrierten Schaltung, der zur Gewinnung einer internen Versorgungsspannung nachdem vorliegenden Vorschlag dient.

Die auf einem Bezugspotential liegende, integrierte Schaltung erhält über einen Anschluß Pad die übliche äußere Versorgungsspannung von + 5 V und umfaßt nicht dargestellte erste Schaltungsteile, deren Versorgungsspannung gleich dieser äußeren Versorgungsspannung ist. Die integrierte Schaltung umfaßt des weiteren durch den mit "Logik" bezeichneten Block symbolisierte zweite Schaltungsteile, die zur Erzielung einer höheren Signalverarbeitungsgeschwindigkeit und zur Einsparung von Verlustleistung mit einer internen Versorgungsspannung von z.B. +3 V arbeiten.

Zur Gewinnung dieser internen Versorgungsspannung dient die im einzelnen dargestellte Schaltung. Sie umfaßt einen ersten Widerstandsspannungsteiler R1, R2 zwischen dem Versorgungsspannungsanschluß Pad und dem Bezugspotential. Der Mittelpunkt X dieses ersten Widerstandsspannungsteilers R1, R2 ist mit dem Gate einer ersten MOSFET-Struktur T1 verbunden, deren Drain/ Source-Strecke zwischen Pad und dem Versorgungsspannungspunkt der mit "Logik" bezeichneten, zweiten Schaltungsteile liegt. Dabei wirkt T1 als Impedanzwandler. Bei einer internen Versorgungsspannung von 3 V und einer angenommenen Leistungsaufnahme der zweiten Schaltungsteile von z.B. 100 mW kann die Spannung am Abgriff X z.B. bei 4,2 V liegen, wenn die Gate/Source-Spannung V_{THN} etwa 1,2 V beträgt, damit über der Drain/Source-Strecke 2 V abfallen. Mit steigender Leistungsaufnahme der zweiten Schaltungsteile nimmt dieser Spannungsabfall zu. Zur Erkennung dieser Änderung der Belastungssituation liegt zwischen dem Versorgungsspannungsanschluß Pad und dem internen Versorgungsspannungspunkt die Drain/Source-Strecke einer zweiten MOSFET-Struktur T1', deren Gate mit einem Abgriff X' eines zweiten Widerstandsspannungsteilers R1', R2' zwischen dem Versorgungsspannungsanschluß Pad und dem Bezugspotential verbunden ist. Im Drain-Zweig des zweiten MOSFET T1' liegt die Source/Drain-Strecke einer dritten MOSFET-Struktur T2', deren Gate einerseits mit dem Drainanschluß des zweiten MOSFET T1 und andererseits mit dem Gate einer vierten MOSFET-Struktur T2 verbunden ist, deren Drain/ Source-Strecke parallel zu dem Teilwiderstand R1 des ersten Widerstandsspannungsteilers R1, R2 liegt. Die Gate/Source-Spannung V_{THp} liegt für den hier betrachteten Beispielsfall bei etwa 0,9 V. Mit dieser an sich bekannten Stromspiegelschaltung wird erreicht, daß die Span-nung am Mittelpunkt (X) des ersten Widerstandsspannungsteilers R1, R2 steigt, weil die Source/Drain-Strecke des vierten MOSFET T2 niederohmiger wird, wenn die interne Versorgungsspannung bei zunehmender Stromaufnahme der zweiten Schaltungsteile sinkt. Bei abnehmendem Leistungsverbrauch ergibt sich das umgekehrte Verhalten.

## Patentansprüche

1. Integrierte Schaltung (IC) mit ersten Schaltungsteilen, deren Versorgungsspannung gleich der äußeren Versorgungsspannung des ICs ist und mit zweiten Schaltungsteilen, deren Versorgungsspannung kleiner als die äußere Versorgungsspannung und als interne Versorgungsspannung von ersterer abgeleitet ist,
**gekennzeichnet durch**
einen die interne Versorgungsspannung liefernden, aktiven Spannungsteiler, der folgendes umfaßt
• einen ersten Widerstandsspannungsteiler mit zwei in Reihe geshaltete Ohm sehen Widerstände (R₁, R₂) und einem Mittelpunkt (x) zwischen dem Versorgungsspannungsanschluß (Pad) und dem Bezugspotential
• einen an dem Mittelpunkt (X) des ersten Widerstandsspannungsteilers angeschlossenen Impedanzwandler (T1)
• eine Schaltung zur lastabhängigen Steuerung so daß die Spannung am Mittelpunkt (x) des ersten Widerstandspannungsteilers (R₁,R₂) steigt wenn die interne Versorgungsspannung sinkt

2. Schaltung nach Anspruch 1, **dadurch gekennzeichnet, daß** der Impedanzwandler eine zwischen dem Versorgungsspannungsanschluß (Pad) und einem internen Versorgungsspannungspunkt der zweiten Schaltungsteile liegende Drain/Source-Strecke eines ersten MOSFET (T1) ist, dessen Gate mit dem Mittelpunkt (X) des ersten Widerstandsspannungsteilers (R1, R2) verbunden ist.

3. Schaltung nach Anspruch 1 oder 2, **dadurch gekennzeichnet, daß** die Schaltung zur Steuerung der Teilspannung am Abgriff (X) des ersten Widerstandsspannungsteilers (R1, R2) so daß die Spannung am Mittelpunkt (x) des ersten Widerstandspannungsteilers (R₁,R₂) steigt wenn die interne Versorgungsspannung sinkt folgendes umfaßt:
• eine zwischen dem Versorgungsspannungsanschluß (Pad) und dem internen Versorgungsspannungspunkt liegende Drain/Source-Strecke eines zweiten MOSFET (T1'), dessen Gate mit einem Abgriff (X') eines zweiten Widerstandsspannungteilers (R1', R2') zwischen dem Versorgungsspannungsanschluß (Pad) und dem Bezugspotential verbunden ist
• einen im Drainzweig des zweiten MOSFET (T1') liegenden dritten MOSFET (T2'), der mit einem vierten, zwischen dem Versorgungsspannungsanschluß (Pad) und dem Abgriff (X) des ersten Widerstandsspannungsteilers (R1, R2) liegenden MOSFET (T2) eine Stromspiegelschaltung bildet.

## Claims

1. An integrated circuit (IC), comprising first circuit parts whose supply voltage is the same as the external supply voltage of the IC and second circuit parts whose supply voltage is lower than the external supply voltage and is derived from the former as internal supply voltage, **characterized by** an active potential divider which supplies the internal supply voltage, comprising the following:
- a first resistive potential divider with two ohmic resistors (R1, R2) connected in series and a center point (X) between the supply voltage connection (Pad) and the reference potential;
- an impedance converter (T1) connected to the center point (X) of the first resistive potential divider;
- a circuit for load-dependent control so that voltage at the center point (X) of the first resistive potential divider (R1, R2) will rise when the internal supply voltage decreases.

2. A circuit according to claim 1, **characterized in that** the impedance converter is a drain-source path of a first MOSFET (T1) disposed between the supply voltage connection (Pad) and in internal supply voltage point of the second circuit parts, with the gate of the MOSFET being connected with center point (X) of the first resistive potential divider (R1, R2).

3. A circuit according to claim 1 or 2, **characterized in that** the circuit for controlling the divided voltage at the tapping (X) of the first resistive voltage divider (R1, R2), so that voltage at the center point (X) of the first resistive potential divider (R1, R2) will rise when the internal supply voltage decreases, comprises the following:
- a drain-source path of a second MOSFET (T1') disposed between the supply voltage connection (Pad) and the internal supply voltage point, with the gate of the MOSFET being connected to a tapping (X') of a second resistive potential divider (R1', R2') between the supply voltage connection (Pad) and the reference potential;
- a third MOSFET (T2') which is disposed in the drain branch of the second MOSFET (T1') which forms a current mirror circuit with a fourth MOSFET (T2) disposed between the supply voltage connection (Pad) and the tapping (X) of the first resistive potential divider (R1, R2).

## Revendications

1. Circuit intégré (CI) avec des premières parties de circuit dont la tension d'alimentation est égale à la tension d'alimentation extérieure du circuit intégré et avec des deuxièmes parties de circuit dont la tension d'alimentation est inférieure à la tension d'alimentation extérieure et est dérivée de celle des premières comme tension d'alimentation interne, **caractérisé en ce qu'**il comporte un diviseur de tension actif fournissant la tension d'alimentation interne, qui comprend :
• un premier diviseur de tension à résistances avec deux résistances ohmiques (R1, R2) montées en série et un point central (X) entre la connexion de tension d'alimentation (plot) et le potentiel de référence,
• un convertisseur à impédance (T1) connecté au point central (X) du premier diviseur de tension à résistances,
• un circuit pour la commande en fonction de la charge, de telle façon que la tension au point central (X) du premier diviseur de tension à résistances (R1, R2) augmente quand la tension d'alimentation interne baisse.

2. Circuit selon la revendication 1, **caractérisé en ce que** le convertisseur à impédance est un trajet puits-source, disposé entre la connexion de tension d'alimentation (plot) et un point de tension d'alimentation interne des deuxièmes parties de circuit, d'un premier MOSFET (T1) dont la grille est connectée au point central (X) du premier diviseur de tension à résistances (R1, R2).

3. Circuit selon la revendication 1 ou 2, **caractérisé en ce que** le circuit comprend les éléments suivants pour commander la tension partielle à la prise (X) du premier diviseur de tension à résistances (R1, R2) de telle façon que la tension au point central (X) du premier diviseur de tension à résistances (R1, R2) augmente quand la tension d'alimentation interne baisse :
• un trajet puits-source, disposé entre la connexion de tension d'alimentation (plot) et le point de tension d'alimentation interne, d'un deuxième MOSFET (T1') dont la grille est connectée à une prise (X') d'un deuxième diviseur de tension à résistances (R1', R2') entre la connexion de tension d'alimentation (plot) et le potentiel de référence,
• un troisième MOSFET (T2') situé dans la branche de puits du deuxième MOSFET (T1'), qui forme un circuit de miroir de courant avec un quatrième MOSFET (T2) disposé entre la connexion de tension d'alimentation (plot) et la prise (X) du premier diviseur de tension à résistances (R1, R2).
